# EUROPÄISCHE PATENTSCHRIFT

(11) **EP 0 902 677 B1**
(45) Veröffentlichungstag und Bekanntmachung des Hinweises auf die Patenterteilung: **09.02.2000**
(21) Anmeldenummer: 96945990.8
(22) Anmeldetag: 15.11.1996
(51) Int. Cl.: A61G 15/02

(54) **ZAHNÄRZLICHER PATIENTENSTUHL MIT EINER VORRICHTUNG ZUR ZWANGSGEKOPPELTEN VERSTELLUNG VON SITZ UND RÜCKENLEHNE**
DENTIST CHAIR INCLUDING DEVICE FOR ADJUSTING THE FORCIBLY COUPLED SEAT AND BACK
FAUTEUIL DE DENTISTE AVCE DISPOSITIF DE REGLAGE DU SIEGE ET DU DOSSIER A ACCOUPLEMENT FORCE

(30) Priorität: 29.11.1995 DE 19544545
(43) Veröffentlichungstag der Anmeldung: 24.03.1999
(73) Patentinhaber: Sirona Dental Systems GmbH, 64625 Bensheim (DE)
(72) Erfinder: GEHRIG, Hermann, D-65344 Martinstal (DE); MORITZ, Günther, D-68623 Lampertheim (DE)
(74) Vertreter: Isenbruck, Günter, Dr.
(86) Internationale Anmeldenummer: DE9602180
(87) Internationale Veröffentlichungsnummer: WO9719666

(56) Entgegenhaltungen:
- EP-A- 0 248 418
- EP-A- 0 373 245
- DE-A- 3 018 684
- FR-A- 2 627 968
- FR-A- 2 671 702

## Beschreibung

Die Erfindung bezieht sich auf einen zahnärztlichen Patientenstuhl mit einer Vorrichtung zur zwangsgekoppelten Verstellung von Sitz und Rückenlehne des Stuhles gemäß dem Oberbegriff des Anspruches 1.

Ein Patientenstuhl mit einer derartigen Vorrichtung ist beispielsweise aus der europäischen Patentschrift 0 373 245 bekannt. Obgleich die dort beschriebene Vorrichtung es erlaubt, den Sitz in eine relativ tiefe Endlage zu bringen, nehmen die zur Neigung der Rückenlehne und zur Kippung des Sitzes relativ zum Oberteil vorgesehenen Teile relativ viel Raum ein.

Aus DE-A1 3 018 684 ist ein anderer Patientenstuhl bekannt, bei dem die Sitzauflage unterteilt ist in ein Gesäß und Oberschenkel tragendes Sitzteil und eine gegenüber diesem schwenkbar angeordnete Unterschenkelabstützung. Damit die Unterschenkelabstützung kurz ausgebildet und bei tief abgesenktem Sitzteil bis in die Senkrechte heruntergeschwenkt werden kann, enthält sie ein in deren Längsrichtung teleskopisch aus- und einziehbares Stützteil. Das Stützteil wird mit Hilfe eines flaschenzugartig angeordneten, über drei Rollen laufenden Seiles längs der Unterschenkelabstützung verstellt, wenn diese mit Hilfe eines zwischen Sitzteil und Unterschenkelabstützung angreifenden Stellantriebes verstellt wird.

Der im Anspruch 1 angegebenen Erfindung liegt die Aufgabe zugrunde, eine Vorrichtung der eingangs genannten Gattung zu schaffen, die einen niedrigeren, flacheren Aufbau des Sitzes insgesamt, insbesondere des Sitzträgers, erlaubt.

Die erfindungsgemäße Zwangskoppelung von Sitz und Rückenlehne wird vorteilhafterweise mittels einer Rollenkette und drei Kettenrädern erreicht, wobei das eine Kettenrad die "lose Rolle" des "umgekehrten Flaschenzuges" darstellt und die beiden anderen Kettenräder lediglich zur Umlenkung der Kettenkraft dienen.

Die gesamte Anordnung ist vorteilhafterweise so getroffen, daß die Rückenlehne etwa doppelt so schnell geneigt wird wie der Sitz gekippt wird. Erreicht wird dies dadurch, daß infolge der flaschenzugartigen Anordnung die Verstellwege und damit die Verstellgeschwindigkeiten zwischen den Befestigungspunkten des Kraftübertragungsgliedes, z.B. der Rollenkette, am sitzseitigen Ende der Rückenlehne einerseits und am Oberteil andererseits, in einem bestimmten Verhältnis zueinander gebracht werden. Durch die Wahl der Abstände kann das oben erwähnte Bewegungsverhältnis erreicht werden.

Ein Ausführungsbeispiel der Erfindung wird nachfolgend anhand der Zeichnung näher beschrieben.

Die Figur 1 zeigt in einer Prinzipdarstellung einen zahnärztlichen Patientenstuhl in Seitenansicht, und zwar in einer Stellung, die einer Liegeposition eines Patienten und stehenden Position eines Behandlers entspricht. Das Stuhloberteil befindet sich hier in der höchsten Stellung.

Die Figur 2 zeigt das Stuhloberteil mit Sitz- und Rückenlehne bei aufgerichteter Rückenlehne. Die Mechanik für das Stuhlunterteil ist hier nicht eingezeichnet.

Die Figur 3 zeigt eine Einzelheit X aus Figur 1 in vergrößerter Darstellung.

Der in Figur 1 dargestellte Patientenstuhl enthält ein Basisteil 1 mit einer scherenartig gestalteten Höhenverstellvorrichtung 2. Nachdem diese in der eingangs genannten EP-B1-0 373 245 näher beschrieben ist, braucht diese im Detail nicht näher erläutert zu werden. Es sei hier lediglich angemerkt, daß von den beiden oberen Tragarmen 3, 4 der eine (3) an einem mit 5 bezeichneten Oberteil angelenkt ist, während der andere (4) in einer Gleitführung 6 in Pfeilrichtung verschiebbar geführt ist. Gleiches gilt auch für die beiden unteren Armenden.

An dem nach Art eines offenen Kastens ausgebildeten Oberteils 5 ist mittels Kipplager 7 ein Sitzträger 8 kippbar angelenkt. Mit dem Sitzträger 8 fest verbunden ist die mit 9 bezeichnete Sitz- und Beinauflage. Der Sitzträger 8 enthält ferner eine Krummführung 10, in der das stirnseitige, untere Endteil 11 der Rückenlehne 12, in der Fachsprache häufig mit "Schwert" bezeichnet, geführt ist.

Dem Kippunkt 7 entfernt liegend befindet sich eine Verstellvorrichtung 13. Die Verstellvorrichtung 13 ist einerseits am Oberteil und andererseits am Sitzträger 8 angelenkt und bewirkt eine Kippung des Sitzes um die Kippachse 7. Die Verstellvorrichtung 13 kann, wie gezeigt, ein elektromotorischer Spindelantrieb sein; denkbar ist es und im Rahmen der Erfindung liegt es, alternativ einen hydraulischen oder pneumatischen Antrieb vorzusehen.

Zwischen Oberteil 5 und dem Endteil 11 ist eine Vorrichtung vorgesehen, die eine zwangsgekoppelte Verstellung der Sitzund Beinauflage 9 und der Rückenlehne 12 des Stuhles bewirken. Die Vorrichtung besteht aus einem biegsamen, flexiblen Kraftübertragungsglied 15 und drei Führungsrollen 16 bis 18, die nach Art eines Flaschenzuges wirken. Das Kraftübertragungsglied 15 ist mit einem Festpunkt 19 am Oberteil 5 und mit einem Festpunkt 20 am Rückenlehnenschwert 11 befestigt. Die beiden Rollen 17 und 18 dienen als Führungsrollen und sind ortsfest am Oberteil 5 gelagert während die Rolle 16 die "lose Rolle" des Flaschenzuges darstellt und hierzu am unteren Ende eines gabelartigen Fortsatzes 8a des Sitzträgers 8 gelagert ist.

Die Funktionsweise wird nun, ausgehend von der in Figur 2 dargestellten sitzenden Position erläutert. Bei der in Figur 2 dargestellten Position befindet sich die Rückenlehne in einer aufgerichteten Stellung. Sitz und Beinauflage befinden sich in typischer Sitzstellung, bei der der Sitz leicht nach vorne gekippt und die Beinauflage schräg nach unten gerichtet sind. In dieser Position ist zwischen dem Befestigungspunkt 20 und der Führungsrolle 18 ein Abstand a vorhanden. Am anderen Ende des Kraftübertragungsgliedes ist zwischen dem Befestigungspunkt 19 und der losen Rolle 16 ein Abstand b vorhanden.

Wenn nun der Behandler den Patienten in eine liegende Stellung fahren möchte, so ist anzustreben, daß dabei die Rückenlehne rascher geneigt als die Sitz- und Beinauflage gekippt wird. Vorteilhafterweise soll die Rückenlehne etwa doppelt so schnell geneigt werden, wie die Sitz- und Beinauflage gekippt wird.

Die Verstellbewegung wird eingeleitet durch Aktivieren der Verstelleinrichtung 13. Im Falle des hier gezeigten elektromotorischen Spindelantriebes schiebt der Motor über eine Spindel das Mutterrohr nach oben. Dabei wird der Sitzträger 8 um die Kippachse 7 gekippt. Die Rolle 16 bewegt sich relativ zum Oberteil 5 nach oben; das um diese Rolle geführte Kraftübertragungsglied 15 wird durch das Eigengewicht der Rückenlehne 12 und des Schwertes 11 gestrafft. Der Befestigungspunkt 20 bewegt sich infolge der flaschenzugartigen Konstellation etwa mit der doppelten Geschwindigkeit wie die Aufwärtsbewegung der Rolle 16 und läßt das Schwert 11, geführt durch die Krummführung 10, in den Sitzträger 8 gleiten, bis die in Figur 1 gezeigte Liegeposition erreicht ist.

Als Kraftübertragungsglied 15 kann mit besonderem Vorteil eine Rollenkette zur Anwendung gelangen; die drei Rollen 16 bis 18 sind dann als Kettenräder ausgebildet. Alternativ kann auch ein Zahnriemen mit entsprechenden Zahnscheiben, ein Flach- oder Keilriemen oder auch ein Seilzug mit entsprechend ausgebildeten Rollen eingesetzt werden.

Eine besondere Ausgestaltung der Erfindung sieht vor, die Teile 15 bis 18 doppelt vorzusehen, also beispielsweise zwei Rollenketten und sechs Kettenräder. Vorteilhafterweise sind die Kettenräder dann paarweise auf einer gemeinsamen Achse angeordnet. Die Anordnung ist dabei so getroffen, daß von den beiden nebeneinander angeordneten und unabhängig voneinander laufenden Ketten die eine Kette geringfügig länger ausgeführt ist als die andere. Dadurch wird nur eine der beiden Ketten belastet, die etwas längere läuft als Sicherheitskette ohne Belastung mit. Sollte die Lastkette aus irgendwelchen Gründen reißen, tritt die zweite Sicherheitskette in Kraft. Gleichzeitig wird durch den Lastkettenbruch ein Sicherheitskettenschalter 22 aktiviert, mit dem die Elektronik des Stuhles, insbesondere der Verstellantrieb 13, abgeschaltet wird.

Die Figur 3 zeigt den Sicherheitsschalter als Einzelheit in vergrößerter Darstellung. Im Normalfall ist das Kraftübertragungsglied 15, also beispielsweise die Rollenkette, straff gespannt. Sie wird über einen Gleitstein 23, der am Oberteil 5 kippbar gelagert ist, geführt. Fährt die Rückenlehne 12 auf einen Gegenstand auf, wird das Schwert 11 leicht aus dem Sitzträger 8 gezogen; die Kette würde nicht mehr straff gespannt sein. Der auf der Kette aufliegende Gleitstein wird gekippt und aktiviert so den Kettenschalter 22, der wiederum die Stuhlelektronik abschaltet.

## Patentansprüche

1. Zahnärztlicher Patientenstuhl mit einer Vorrichtung zur zwangsgekoppelten Verstellung von Sitz und Rückenlehne des Stuhles, bei dem der Sitzträger (8) um eine rückenlehnennahe Achse (7) kippbar an einem Oberteil (5) derart angelenkt ist, daß bei einer Neigung der Rückenlehne (12) der Sitzträger (8) mit Sitz und Beinauflage (9) um die Kippachse (7) nach hinten und umgekehrt bei einem Aufrichten der Rückenlehne nach vorne gekippt wird, **dadurch gekennzeichnet** , daß das sitzseitige Ende (11) der Rückenlehnen in einer Krummführung (10) des Sitzträgers (8) geführt ist und daß ein flexibles, biegsames Kraftübertragungsglied (15) vorgesehen ist, welches mit seinem einen Ende an einem Befestigungspunkt (19) am Oberteil (5) und mit seinem anderen Ende an einem Befestigungspunkt (20) am sitzseitigen Ende (11) der Rückenlehne (12) befestigt ist und welches flaschenzugartig über drei Rollen (16, 17, 18) geführt ist, von denen die erste Rolle (16) an einem Fortsatz (8a) des Sitzträgers (8) so gelagert ist, daß der eine Befestigungspunkt (19) des Kraftübertragungsgliedes (15) mit der Rolle (16) einen ersten variablen Abstand (b) bildet, die zweite Rolle (18), die am rückenlehnenseitigen Ende des Oberteils (5) gelagert ist, mit dem weiteren Befestigungspunkt (20) des Kraftübertragungsgliedes (15) am Endteil (11) der Rückenlehne (12) einen weiteren variablen Abstand (a) bildet und die dritte Rolle (17) eine Umlenkrolle am Oberteil (5) ist, wobei die Anordnung so getroffen ist, daß eine Verkürzung des Abstandes (b) zu einer Verlängerung des zweiten Abstandes (a) und umgekehrt führt.

2. Stuhl nach Anspruch 1, **dadurch gekennzeichnet ,** daß die Abstände (a) und (b) so bemessen sind, daß eine Verkürzung des ersten Abstandes (b) zu einer Verlängerung des zweiten Abstands (a) im Verhältnis von etwa 1:2 führt.

3. Stuhl nach Anspruch 1 oder 2, **dadurch gekennzeichnet,** daß mit dem Kraftübertragungsglied (15) ein Schutzschalter (22) gekoppelt ist, der so angeordnet ist, daß er bei nicht straff gespanntem Kraftübertragungsglied (15) einen Verstellantrieb (13) für den Sitz (9) und/oder die Höhenverstellvorrichtung (2) unterbricht.

4. Stuhl nach einem der Ansprüche 1 bis 3, **dadurch gekennzeichnet,** daß die Teile (15 bis 18), die die Zwangskoppelung bewirken, in zweifacher Ausfertigung vorgesehen sind, wobei bei der einen Anordnung das Kraftübertragungsglied (15) geringfügig länger ausgeführt ist und deshalb gegenüber der anderen Anordnung nicht straff gespannt ist.

5. Stuhl nach einem der Ansprüche 1 bis 4, **dadurch gekennzeichnet,** daß als Kraftübertragungsglied (15) eine Rollenkette und als Führungs- bzw. Umlenkrollen (16, 17, 18) Kettenräder vorgesehen sind.

## Claims

1. Dentist's chair having a means for the positively coupled adjustment of the seat and backrest of the chair, in which the seat-carrying element (8) is articulated on a top part (5) so as to be tiltable around an axis (7) in the vicinity of the backrest, such that the seat-carrying element (8) with the seat and leg rest (9) is tilted rearwards around the tilting axis (7) when the backrest (12) is inclined and, conversely, is tilted forwards when the backrest is put into an upright position, characterized in that the seat end (11) of the backrest is guided in a curved guide (10) of the seat-carrying element (8), and in that and a flexible, pliable force-transmission element (15) is provided which is fastened, by one end, on the top part (5) at a fastening point (19) and, by its other end, on the seat end (11) of the backrest (12) at a fastening point (20) and which is guided in a manner of a block and tackle over three rollers (16, 17, 18), of which the first roller (16) is mounted on an extension (8a) of the seat-carrying element (8) such that one fastening point (19) of the force-transmission element (15) forms a first variable distance (b) with the roller (16), the second roller (18), which is mounted at the backrest end of the top part (5), forms a further variable distance (a) with the further fastening point (20) of the force-transmission element (15) on the end part (11) of the backrest (12), and the third roller (17) is a deflecting roller on the top part (5), the arrangement being such that a shortening of the distance (b) results in a lengthening of the second distance (a) and vice versa.

2. Chair according to Claim 1, characterized in that the distances (a) and (b) are dimensioned such that a shortening of the first distance (b) results in a lengthening of the second distance (a) in a ratio of approximately 1:2.

3. Chair according to Claim 1 or 2, characterized in that a safety switch (22) is coupled to the force-transmission element (15) and is arranged such that, when the force-transmission element (15) is not taut, it interrupts an adjustment drive (13) for the seat (9) and/or the height-adjustment device (2).

4. Chair according to one of claims 1 to 3, characterized in that two of each of the parts (15 to 18), which effect the positive coupling, are provided, the force-transmission element (15) of one arrangement being slightly longer and therefore, unlike that of the other arrangement, not being taut.

5. Chair according to one of Claims 1 to 4, characterized in that a roller chain is provided as the force-transmission element (15), and chain wheels are provided as the guiding or deflecting rollers (16, 17, 18).

## Revendications

1. Fauteuil de dentisterie pour patient comportant un dispositif de réglage du siège et du dossier du fauteuil avec accouplement forcé, dans lequel le support (8) du siège est articulé sur une partie supérieure (5) de manière à pouvoir basculer autour d'un axe (7) proche du dossier de telle sorte que le support (8) du siège, équipé du siège et de l'appui-jambes (9), bascule vers l'avant autour de l'axe de basculement (7) lorsqu'on incline le dossier (12), et inversement bascule vers l'avant lorsqu'on redresse le dossier, caractérisé en ce que l'extrémité (11) du dossier, qui est située du côté du siège, est guidée dans un guide cintré (10) du support (8) du siège et qu'il est prévu un organe souple et flexible de transmission de force (15), qui est fixé par l'une de ses extrémités en un point de fixation (19) sur la partie supérieure (5) et par son autre extrémité en un point de fixation (20) sur l'extrémité (11) du dossier (12), située du côté du siège, et qui est guidé à la manière d'un moufle par l'intermédiaire de trois rouleaux (16,17,18), parmi lesquels le premier rouleau (16) est tourillonné sur un prolongement (8a) du support (8) du siège de telle sorte qu'un point de fixation (19) de l'organe de transmission de force (15) est séparé par une première distance variable (b) du rouleau (16), que le second rouleau (18), qui est tourillonné sur l'extrémité, située du côté du dossier, de la partie supérieure (5) définit une autre distance variable (a) par rapport à l'autre point de fixation (20) de l'organe de transmission de force (15) sur la partie d'extrémité (11) du dossier (12), et que le troisième rouleau (17) est un rouleau de renvoi situé sur la partie supérieure (5), l'agencement étant tel qu'un raccourcissement de la distance (b) conduit à un allongement de la seconde distance (a) et inversement.

2. Fauteuil selon la revendication 1, caractérisé en ce que les distances (a) et (b) sont dimensionnées de telle sorte qu'un raccourcissement de la première distance (b) conduit à un allongement de la seconde distance (a) dans le rapport égal à environ 1:2.

3. Fauteuil selon la revendication 1 ou 2, caractérisé en ce qu'à l'organe de transmission de force (15) est couplé un interrupteur de protection (22) qui est disposé de telle sorte que, lorsque l'organe de transmission de force (15) n'est pas fortement tendu, l'interrupteur débranche un dispositif d'entraînement de réglage (13) pour le siège (9) et/ou le dispositif de réglage en hauteur (2).

4. Fauteuil selon l'une des revendications 1 à 3, caractérisé en ce que les parties (15 à 18), qui réalisent le couplage forcé, sont prévues en double, et, dans un dispositif, l'organe de transmission de force (15) est réalisé légèrement plus long et par conséquent n'est pas tendu rigidement par rapport à l'autre dispositif.

5. Fauteuil selon l'une des revendications 1 à 4, caractérisé en ce qu'il est prévu une chaîne à rouleaux en tant qu'organe de transmission de force (15) et des roues à chaîne en tant que rouleaux de guidage ou de renvoi (16,17, 18).
